# EUROPÄISCHE PATENTSCHRIFT

(11) **EP 0 728 648 B1**
(45) Veröffentlichungstag und Bekanntmachung des Hinweises auf die Patenterteilung: **10.09.1997**
(21) Anmeldenummer: 96102028.6
(22) Anmeldetag: 13.02.1996
(51) Int. Cl.: B61D 3/10

(54) **Gliederzug**
Articulated train
Train articulé

(30) Priorität: 27.02.1995 AT 349/95
(43) Veröffentlichungstag der Anmeldung: 28.08.1996
(73) Patentinhaber: JENBACHER ENERGIESYSTEME AG, A-6200 Jenbach (AT)
(72) Erfinder: Sommerer, Rudolf, Dr., A-6200 Jenbach (AT)
(74) Vertreter: Torggler, Paul, Dr.

(56) Entgegenhaltungen:
- DE-C- 490 825
- DE-U- 9 404 993
- US-A- 2 462 666

## Beschreibung

Die Erfindung betrifft einen Gliederzug mit zwei oder mehreren miteinander gelenkig verbundenen Zugeinheiten.

Eine gute Kurvengängigkeit des Gliederzuges und ein Knicken desselben im Gelenkbereich, um eine horizontale Achse zu ermöglichen, ist es beispielsweise aus der EP-A1-0 616 936 bekannt, ein Kugelgelenk zwischen je zwei Zugeinheiten eines Gliederzuges vorzusehen.

Aufgabe der Erfindung ist es einen Gliederzug zu schaffen, der einerseits die nötige Gelenkigkeit aufweist und andererseits einen stabilen Geradeauslauf auch mit höheren Geschwindigkeiten erlaubt.

Erfindungsgemaß wird dies bei einem Gliederzug der eingangs genannten Gattung dadurch erreicht, daß in ein und demselben Gliederzug im Betrieb zwei verschieden ausgebildete oder verschieden eingestellte Gelenktypen jeweils zwischen zwei benachbarten Zugeinheiten vorgesehen sind, wobei der erste Gelenktyp ein Kugel- oder Kardangelenk ist und der zweite Gelenktyp ein Scharniergelenk mit vertikaler Drehachse ist.

Besonders günstig ist eine Variante der Erfindung, die darin besteht, daß zumindest ein Teil der Gelenkeinrichtungen zwischen den Zugeinheiten wahlweise zwischen zwei Gelenktyp-Funktionen umschaltbar ausgebildet ist, wobei der erste Gelenktyp ein Kugel- oder Kardangelenk ist und der zweite Gelenktyp ein Scharniergelenk mit vertikaler Drehachse ist.

Die Grundidee der Erfindung besteht darin, durch Verwendung verschiedener Gelenktypen einen Kompromiß zwischen dem Erfordernis einer ausreichenden Gelenkigkeit einerseits und einem stabilen Geradeauslauf andererseits zu erzielen. Die Kugelgelenke bzw. Kardangelenke erlauben nämlich höchste Gelenkigkeit, nämlich nicht nur um eine vertikale Achse, sondern auch in andere Richtungen. Insbesondere ist auch ein Knicken des Gliederzuges um eine horizontale Achse möglich, welches beispielsweise beim Übergang des Gleises vom flachen Bereich in eine Steigung auftritt. Aufgrund dieser hohen Gelenkigkeit von Kugel- bzw. Kardangelenken kann es allerdings zu Problemen bei einem stabilen Geradeauslauf, insbesondere bei höheren Geschwindigkeiten kommen.

Es wird nun vorgeschlagen, nicht überall voll wirksame Kugel- bzw. Kardangelenke zwischen den Zugeinheiten des Gliederzuges vorzusehen, sondern das eine oder andere Gelenk als bloßes Scharniergelenk auszubilden bzw. einzustellen, das sich dadurch auszeichnet, daß es nur um eine einzige vorzugsweise vertikale Drehachse verdrehbar ist, aber ein Knicken um eine horizontale Achse nicht erlaubt. Das Scharniergelenk erlaubt also ein Lenken des Gliederzuges in den Gleisbögen und stellt eine dynamisch stabilere Gelenkverbindung dar, die auch bei hohen Geschwindigkeiten einen Betrieb ohne Instabilitäten erlaubt. Vor allem bei längeren Gliederzügen wird man günstigerweise in einer bestimmten Abfolge Kugelgelenke einerseits und Scharniergelenke anderseits vorsehen. Insgesamt läßt sich damit die gewünschte Gelenkigkeit und dennoch ein stabiler Geradeauslauf bei höheren Geschwindigkeiten erzielen.

Die Gelenkeinrichtungen zwischen den Zugeinheiten können vorteilhaft konstruktiv im wesentlichen gleich aufgebaut sein, was eine einfache Herstellung und Lagerhaltung und ein modulartiges Zusammenstellen von Gliederzügen erlaubt. Es kann dann eine vorzugsweise hydraulische Blockiereinrichtung vorhanden sein, die die mechanisch an sich vorhandene Kugelgelenk- bzw. Kardangelenkfunktion auf eine reine Scharniergelenkfunktion reduziert. Zu diesem Umschalten ist keine konstruktive Änderung, sondern lediglich ein einfaches Umschalten der Hydraulik nötig.

Weitere Vorteile und Einzelheiten der Erfindung werden anhand der nachfolgenden Figurenbeschreibung näher erläutert.
Die Fig. 1 zeigt schematisch verschiedene Gliederzüge in einer Seitenansicht,
die Fig. 2 zeigt die Gelenkbereiche zwischen drei Zugeinheiten in einer Seitenansicht,
die Fig. 3 zeigt darauf eine Draufsicht,
die Fig. 4 zeigt in größerem Detail den Gelenkbereich zwischen zwei Zugeinheiten in einer Seitenansicht,
die Fig. 5 zeigt darauf eine Draufsicht,
die Fig. 6 zeigt ein Ausführungsbeispiel einer hydraulischen Beschaltung.

Die in Fig. 1 dargestellten Gliederzüge sind modular aufgebaut und weisen gelenkig miteinander verbundene Zugeinheiten auf. Beim dargestellten Ausführungsbeispiel sind dies abwechselnd zweiachsige Wageneinheiten 1 und räderlose Transporteinheiten 2. Die räderlosen Transporteinheiten werden im oberen Bereich der Wageneinheiten 1 von einer noch zu beschreibenden Gelenkeinrichtung getragen. Selbstverständlich sind auch andere Ausführungsbeispiele denkbar, bei denen alle Zugeinheiten mit Rädern versehen sind.

Erfindungsgemäß sind zwischen den Zugeinheiten (Wageneinheiten 1, Transporteinheiten 2) verschiedene Gelenktypen vorgesehen, nämlich ein Scharniergelenk 3a mit nur vertikaler Drehachse und ein Kugel- oder Kardangelenk 3b, das neben einer Drehbewegung um eine vertikale Achse auch eine Gelenkigkeit in andere Richtungen, insbesondere ein Knicken um eine horizontale Achse zwischen zwei benachbarten Zugeinheiten erlaubt. Durch die Mischung dieser beiden Gelenktypen 3a und 3b in ein- und demselben Gliederzug kann einerseits ein stabiler Geradeauslauf und andererseits eine ausreichende Gelenkigkeit erzielt werden.

Der einmal festgelegte Gelenktyp kann im Betrieb des Gliederzuges ständig aufrechterhalten bleiben. Auch bei einer solchen Ausführungsform ist es herstellungstechnisch und lagertechnisch günstig, wenn alle Gelenkeinrichtungen zwischen den Zugeinheiten 1, 2 mechanisch gleich aufgebaut sind und lediglich durch eine geringe technische Änderung bzw. eine andere hydraulische Beschaltung zwischen den beiden Gelenktypen Kugel- oder Kardangelenk einerseits und reines Scharniergelenk andererseits gewählt wird. Dies erlaubt auch einen einfachen modulartigen Zusammenbau von verschiedenen Gliederzügen.

Die Umschaltbarkeit der Gelenkeinrichtung zwischen zwei Gelenktypfunktionen kann aber prinzipiell auch im Betrieb ausgenutzt werden, insbesondere dann, wenn sie hydraulisch realisiert ist. Man kann dann beispielsweise auf geraden, wenig gebirgigen Strecken, wo eine hohe Knickgelenkigkeit um eine horizontale Achse nicht nötig ist, zur Erzielung eines stabilen Geradeauslaufes kurzzeitig sogar alle Gelenktypen auf den eines Scharniergelenkes festlegen, also die Kugel- bzw.

Kardangelenkfunktion vollständig blockieren. Fährt dann dieser selbe Zug beispielsweise auf einer gebirgigen Strecke, bei der eine Knickgelenkigkeit um eine horizontale Achse nötig ist, so kann diese Scharniergelenkblockierung aufgehoben werden, womit die Gelenkeinrichtung wieder als vollwertiges Kugel- oder Kardangelenk arbeitet. Die Umschaltung kann händisch oder automatisch, beispielsweise in Abhängigkeit von der Fahrgeschwindigkeit oder von gemessenen Knickkräften zwischen den Zugeinheiten erfolgen.

Zur Realisierung einer funktionsumschaltbaren Gelenkeinrichtung kann, wie die Fig. 2 und 3 zunächst schematisch zeigen, im oberen Bereich zwischen den Zugeinheiten 1, 2 ein Kugel- oder Kardangelenk 3b vorgesehen sein, das die Transporteinheiten 2 von der Wageneinheit 1 aus trägt. Im unteren Gelenkbereich zwischen den Zugeinheiten 1, 2 ist eine hydraulische Blockiereinrichtung in Form von zwei hydraulischen Kolben-Zylinder-Einheiten 4 vorgesehen. Diese Kolben-Zylinder-Einheiten der Blockiereinrichtung 4 sind in der Draufsicht links und rechts des Kugel- oder Kardangelenkes 3b angeordnet und mit jeweils einem Ende an der Zugeinheit 1 bzw. 2 angelenkt. Je nach hydraulischer Beschaltung dieser Kolben-Zylinder-Einheiten 4 kann zwischen den Zugeinheiten 1, 2 ein unterschiedlicher Gelenktyp realisiert werden. Wenn die Kolben-Zylinder-Einheiten unabhängig voneinander frei beweglich sind, hemmen sie die Kugel- bzw. Kardangelenkfunktion des Kugel- bzw. Kardangelenkes 3b im oberen Gelenkbereich nicht und es ist neben einem Lenken um eine vertikale Achse auch ein Knicken um eine horizontale Achse möglich, wie dies in Fig. 2 rechts mit strichlierten Linien dargestellt ist. Sind die Kolben-Zylinder-Einheiten 4 aber hydraulisch so miteinander verbunden, daß eine Stauchung der einen Kolben-Zylinder-Einheit zwingend mit einer Verlängerung der anderen Kolben-Zylinder-Einheit einhergeht, kann kein Knicken um eine horizontale Achse mehr erfolgen, sondern nur mehr ein Lenken um eine vertikale Achse, wie dies beim linken Gelenk in den Fig. 2 und 3 dargestellt ist.

Die Fig. 4 und 5 zeigen die Gelenkverbindung zwischen zwei Zugeinheiten 1 und 2 in größerem Detail. Im oberen Bereich ist das tragende Kugelgelenk 3b vorgesehen, welches über eine Abstützung 5 fest mit der Transporteinheit 2 verbunden ist. Auf der Seite der Wageneinheit 1 ist das Kugelgelenk 3b vorzugsweise in Zuglängsrichtung verschieblich gelagert, wobei in einem wagenfesten Hydraulikzylinder 6 ein mit dem Kugelgelenk in Verbindung stehender Hydraulikkolben 7 angeordnet ist. Aufgrund dieser Lagerung ist es möglich, eine Pufferfunktion in Zuglängsrichtung zu erzielen. Dazu kann beispielsweise die in Fig. 6 oben dargestellte Hydraulik vorgesehen sein. In einer Hydraulikleitung 8 ist ein Überdruckventil 9 vorgesehen, wobei über eine Einstelleinheit 10 der überdruckwert einstellbar ist. Bis zu einem eingestellten Überdruck kann das Hydrauliköl aus der Leitung 8 und damit aus dem Zylinder 6 nicht abfließen, sodaß sich der mit dem Kugelgelenk 3b verbundene Kolben 7 nicht bewegen kann. Wird ein gewisser Druck überschritten, kann die Hydraulikflüssigkeit in die Dämpfeinheit 11 abfließen, in der ein über eine Feder 12 belasteter Kolben 13 angeordnet ist. Gegen die Wirkung der Feder 12 wird dann der Kolben 13 verschoben und der Kolben 7 mit dem Kugelgelenk 3b kann sich gedämpft in Zuglängsrichtung bewegen. Anstelle der Dämpfeinheit 11 mit dem federbelasteten Kolben 13 ist es auch möglich, einen großen unbelasteten Behälter vorzusehen, um das aus den Hydraulikzylindern 6 abströmende öl aufzunehmen. Über eine Motorpumpe kann dann ein Rückpumpen aus dem Behälter erfolgen.

Im unteren Gelenkbereich sind die beiden als Blockiereinrichtung oder Dämpfeinrichtung arbeitenden hydraulischen Kolben-Zylinder-Einheiten 4 vorgesehen. In der in Fig. 7 unten gezeigten Stellung des Umschaltventiles 14 arbeiten die hydraulischen Kolben-Zylinder-Einheiten 4 als Blockiereinrichtung, die die an sich vorhandene Kugelgelenksfunktion des Kugelgelenkes 3b auf eine reine Scharniergelenksfunktion reduzieren, sodaß die beiden Wageneinheiten 1, 2 nur mehr um eine vertikale Achse gegeneinander verschwenkbar sind, aber nicht mehr um eine horizontale Achse knicken können. Die hydraulische Schaltung bewirkt, daß bei einer Stauchung der einen Kolben-Zylinder-Einheit die andere Kolben-Zylinder-Einheit um einen entsprechenden Betrag verlängert wird. Drückt der Kolben 15 der oberen Zylindereinheit nach innen, strömt die Hydraulikflüssigkeit von der vorderen Kammer 16 über die Leitung 17, das Umschaltventil 14 und die Leitung 18 in die vordere Kammer 16 der in Fig. 7 unteren Kolben-Zylinder-Einheit 4. Damit wird der Kolben 15 samt Kolbenstange nach außen gedrückt. Die hinteren Kammern 19 sind über Leitungen 20 ebenfalls miteinander verbunden. Die Umschaltung kann auch ohne Umschaltventil 14 dadurch erfolgen, daß die Hydraulikleitungen 17, 18 und 20 einmal direkt miteinander so verbunden sind wie in der in Fig. 7 gezeigten Stellung des Umschaltventils 14 und einmal so wie in gemäß Pfeil 21 verschobenen Ventilstellung. Wenn man die Hydraulikleitungen auf die eine oder andere Art miteinander verbindet, kann man diese Umschaltung zwar nur mehr im Werk (und nicht ständig auf der Strecke) vornehmen. Es bleibt aber der Vorteil des mechanischen gleichen Aufbaus, der nur ein hydraulisches Umschalten, nämlich im Umbauen der Leitungen erfordert, um einmal im Kugelgelenk und einmal im Scharniergelenk zu realisieren.

Wird das Umschaltventil in Richtung 21 bewegt, so wird diese zwingende Kopplung der beiden Kolben-Zylinder-Einheiten aufgehoben und die beiden Kolben-Zylinder-Einheiten können sich unabhängig voneinander bewegen, womit sie die Kugelgelenksfunktion des Kugelgelenkes 3b nicht hemmen. Die Kolben-Zylinder-Einheiten 4 können dann aber zusammen mit den Dämpfeinheiten 25 eine Dämpfung in Zuglängsrichtung bewirken, wobei das Hydrauliköl über die Leitungen 24 in die federbeaufschlagten Dämpfeinheiten fließt.

Die Dämpfung der Kolben-Zylinder-Einheiten 4 kann auch geschwindigkeitsabhängig erfolgen. Dazu ist es beispielsweise möglich, in die Leitungen 17, 18 Drosselorgane einzubauen, deren Drosselquerschnitt in Abhängigkeit von einer Geschwindigkeitserfassungseinrichtung gesteuert ist.

Die Kolben-Zylinder-Einheiten 4 können insbesondere bei den Endwagen des Gliederzuges dazu verwendet werden, die Zugeinheiten gegeneinander aktiv zu lenken. Es wird dann in die Hydraulikleitungen 17, 18 bzw. 20 eine entsprechend gesteuerte Hydraulikpumpe einzubauen sein.

Um ein den Gliederzug geradestellendes Moment auf die Zugeinheiten auszuüben, kann oberhalb der Kolben-Zylinder-Einheiten 4 seitlich neben dem Kugelgelenk 3b jeweils eine Zugfedereinheit vorgesehen sein, die am Ende mit der jeweiligen Zugeinheit verbunden ist.

Neben den bisher beschriebenen Einheiten ist ein quer zur Fahrtrichtung liegender Lenker 26 (vgl. insbesondere Fig. 4 und 5) vorgesehen, der am einen Ende an der einen Zugeinheit 1 und am anderen Ende an der anderen Zugeinheit 2 angelenkt ist. Der Lenker weist eine Federeinheit 27 auf, die eine Längenänderung des Lenkers auf Zug und Druck gegen Federkräfte erlaubt. Der Lenker dient Abfederung und Bedämpfung von Pendelbewegungen der Transporteinheiten 2 und damit zur Stabilisierung des Gliederzuges.

## Patentansprüche

1. Gliederzug mit zwei oder mehreren miteinander gelenkig verbundenen Zugeinheiten, dadurch gekennzeichnet, daß in ein und demselben Gliederzug im Betrieb zwei verschieden ausgebildete oder verschieden eingestellte Gelenktypen (3a, 3b) jeweils zwischen zwei benachbarten Zugeinheiten (1, 2) vorgesehen sind, wobei der erste Gelenktyp ein Kugel- oder Kardangelenk (3b) ist und der zweite Gelenktyp ein Scharniergelenk (3a) mit vertikaler Drehachse ist.

2. Gliederzug mit zwei oder mehreren miteinander gelenkig verbundenen Zugeinheiten, dadurch gekennzeichnet, daß zumindest ein Teil der Gelenkeinrichtungen zwischen den Zugeinheiten (1, 2) wahlweise zwischen zwei Gelenktyp-Funktionen (3a, 3b) umschaltbar ausgebildet ist, wobei der erste Gelenktyp ein Kugel- oder Kardangelenk (3b) ist und der zweite Gelenktyp ein Scharniergelenk (3a) mit vertikaler Drehachse ist.

3. Gliederzug nach Anspruch 1 oder 2, dadurch gekennzeichnet, daß die Gelenkeinrichtung ein Kugel- oder Kardangelenk (3b) und eine Blockiereinrichtung (4) zum Reduzieren der Gelenkfunktion des Kugel- oder Kardangelenkes auf die eines Scharniergelenkes umfaßt.

4. Gliederzug nach Anspruch 3, dadurch gekennzeichnet, daß die Blockiereinrichtung zwei in der Draufsicht auf den Gliederzug links und rechts des Kugel- oder Kardangelenkes (3b) angeordnete Kolben-Zylinder-Einheiten (4) aufweist, die jeweils mit einem Ende an einer Zugeinheit (1) und mit dem anderen Ende an einer der benachbarten Zugeinheit (2) angelenkt sind.

5. Gliederzug nach Anspruch 4, dadurch gekennzeichnet, daß die Kolben-Zylinder-Einheiten (4) zur Realisierung der Gelenkfunktion eines Scharniergelenkes (3a) über Hydraulikleitungen so miteinander in Verbindung stehen, daß eine Stauchung der einen Kolben-Zylinder-Einheit zwingend mit einer Verlängerung der anderen Kolben-Zylinder-Einheit einhergeht.

6. Gliederzug nach Anspruch 4, dadurch gekennzeichnet, daß die Kolben-Zylinder-Einheiten gegen Bewegungen um eine horizontale Achse des Kugel- oder Kardangelenkes als hydraulisch dämpfender Puffer arbeiten.

7. Gliederzug nach einem der Ansprüche 3 bis 6, dadurch gekennzeichnet, daß das Kugel- oder Kardangelenk (3b) im oberen Bereich der Zugeinheiten und die Blockiereinrichtung (4) im unteren Bereich der Zugeinheiten (1, 2) angeordnet sind.

8. Gliederzug nach einem der Ansprüche 1 bis 7, dadurch gekennzeichnet, daß alle Gelenkeinrichtungen (3b, 4) konstruktiv gleich ausgebildet sind und wahlweise, vorzugsweise hydraulisch, zwischen einer Kugel- oder Kardangelenksfunktion einerseits und einer Scharniergelenksfunktion andererseits umschaltbar bzw. umbaubar sind.

9. Gliederzug nach einem der Ansprüche 1 bis 8, dadurch gekennzeichnet, daß als Zugeinheiten (1, 2) abwechselnd zwei- oder mehrachsige Wageneinheiten (1) und räderlose Transporteinheiten (2) vorgesehen sind, wobei zwischen zwei Wageneinheiten (1) jeweils eine räderlose Transporteinheit (2) angeordnet ist, die mit den beiderseits benachbarten Wageneinheiten (1) jeweils gelenkig verbunden ist und von diesen vorzugsweise am oberen Bereich der Wageneinheiten 1 getragen ist.

10. Gliederzug nach einem der Ansprüche 1 bis 9, dadurch gekennzeichnet, daß zumindest ein Teil der Gelenkeinrichtung, vorzugsweise ein Kugel- oder Kardangelenk zumindest gegenüber einer der beiden durch sie verbundenen Zugeinheiten - vorzugsweise in Zuglängsrichtung - verschieblich gelagert ist.

11. Gliederzug nach Anspruch 10, dadurch gekennzeichnet, daß an der Gelenkeinrichtung (3b) ein Hydraulikkolben (7) und an der Zugeinheit (1) ein diesen aufnehmender Hydraulikzylinder (6) (oder umgekehrt) angeordnet sind.

12. Gliederzug nach einem der Ansprüche 1 bis 11, gekennzeichnet durch einen quer zur Fahrtrichtung liegenden in seiner Länge gegen Federkraft veränderbaren Lenker, der am einen Ende an der einen Zugeinheit (1) und am anderen Ende an der anderen Zugeinheit (2) angelenkt ist.

## Claims

1. An articulated train having two or more pivotably interconnected train units, characterised in that in one and the same articulated train in operation two pivot joint types (3a, 3b) which are of different configurations or which are set differently are respectively provided between each two adjacent train units (1, 2), wherein the first pivot joint type is a ball or universal joint (3b) and the second pivot joint type is a hinge joint (3a) with a vertical axis of rotation.

2. An articulated train having two or more pivotably interconnected train units, characterised in that at least a part of the pivot joint means between the train units (1, 2) is adapted to be switched over selectively between two pivot joint type functions (3a, 3b), wherein the first pivot joint type is a ball or universal joint (3b) and the second pivot joint type is a hinge joint (3a) with a vertical axis of rotation.

3. An articulated train according to claim 1 or claim 2 characterised in that the pivot joint means includes a ball or universal joint (3b) and a blocking means (4) for reducing the pivot joint function of the ball or universal joint to that of a hinge joint.

4. An articulated train according to claim 3 characterised in that the blocking means has two piston-cylinder units (4) which in plan view on to the articulated train are arranged to the left and the right of the ball or universal joint (3b) and which are respectively connected with one end to a train unit (1) and with the other end to one of the adjacent train units (2).

5. An articulated train according to claim 4 characterised in that to provide the pivot joint function of a hinge joint (3a) the piston-cylinder units (4) are so connected together by way of hydraulic lines that compression of the one piston-cylinder unit necessarily involves an increase in the length of the other piston-cylinder unit.

6. An articulated train according to claim 4 characterised in that the piston-cylinder units operate to resist movements about a horizontal axis of the ball or universal joint as hydraulically damping buffers.

7. An articulated train according to one of claims 3 to 6 characterised in that the ball or universal joint (3b) is arranged in the upper region of the train units and the blocking means (4) is arranged in the lower region of the train units (1, 2).

8. An articulated train according to one of claims 1 to 7 characterised in that all pivot joint means (3b, 4) are of the same structural configuration and can be selectively switched over or converted, preferably hydraulically, between a ball or universal joint function on the one hand and a hinge joint function on the other hand.

9. An articulated train according to one of claims 1 to 8 characterised in that twin-axle or multi-axle waggon units (1) and wheelless transport units (2) are provided alternately as the train units (1, 2), wherein arranged between two waggon units (1) is a respective wheelless transport unit (2) which is pivotably connected to the respective waggon units (1) that are adjacent on each side thereof, and is carried by same, preferably at the upper region of the waggon units (1).

10. An articulated train according to one of claims 1 to 9 characterised in that at least a part of the pivot joint means, preferably a ball or universal joint, is mounted displaceably at least with respect to one of the two train units connected thereby, preferably in the longitudinal direction of the train.

11. An articulated train according to claim 10 characterised in that a hydraulic piston (7) is arranged on the pivot joint means (3b) and a hydraulic cylinder (6) accommodating same is arranged on the train unit (1) (or vice-versa).

12. An articulated train according to one of claims 1 to 11 characterised by a guide link member which is disposed transversely to the direction of travel and which is variable in its length against a spring force and which is connected at one end to the one train unit (1) and at the other end to the other train unit (2).

## Revendications

1. Train articulé comportant deux ou plusieurs unités de train reliées l'une à l'autre de manière articulée, caractérisé en ce que, dans un seul et même train articulé, sont prévus en service, respectivement entre deux unités de train voisines (1, 2), deux types d'articulation (3a, 3b) de conceptions différentes ou ajustés différemment, le premier type d'articulation étant une articulation à rotule ou un cardan (3b) et le second type d'articulation étant une articulation à charnière (3a) présentant un axe de rotation vertical.

2. Train articulé comportant deux ou plusieurs unités de train reliées l'une à l'autre de manière articulée, caractérisé en ce qu'au moins une partie des dispositifs d'articulation entre les unités de train (1, 2) est conçue de manière à être sélectivement commutable entre deux fonctions de type d'articulation (3a, 3b), le premier type d'articulation étant une articulation à rotule ou un cardan (3b) et le second type d'articulation étant une articulation à charnière (3a) présentant un axe de rotation vertical.

3. Train articulé selon la revendication 1 ou 2, caractérisé en ce que le dispositif d'articulation comprend une articulation à rotule ou un cardan (3b) et un dispositif de blocage (4) destiné à réduire la fonction d'articulation de l'articulation à rotule ou du cardan à celle d'une articulation à charnière.

4. Train articulé selon la revendication 3, caractérisé en ce que le dispositif de blocage comporte deux ensembles à piston et cylindre (4) qui, lorsque l'on regarde de dessus le train articulé, sont disposés à gauche et à droite de l'articulation à rotule ou du cardan (3b) et qui sont chacun articulés, par une extrémité, sur une unité de train (1) et, par l'autre extrémité, sur l'une des unités de train voisines (2).

5. Train articulé selon la revendication 4, caractérisé en ce que les ensembles à piston et cylindre (4), pour l'établissement de la fonction d'articulation d'une articulation à charnière (3a), sont raccordés l'un à l'autre, par l'intermédiaire de conduits hydrauliques, d'une manière telle qu'un écrasement de l'un des ensembles à piston et cylindre s'accompagne obligatoirement d'un allongement de l'autre ensemble à piston et cylindre.

6. Train articulé selon la revendication 4, caractérisé en ce que les ensembles à piston et cylindre agissent comme des tampons amortisseurs hydrauliques à l'égard de mouvements autour d'un axe horizontal de l'articulation à rotule ou du cardan.

7. Train articulé selon l'une des revendications 3 à 6, caractérisé en ce que l'articulation à rotule ou le cardan (3b) est disposé dans la partie supérieure des unités de train et le dispositif de blocage (4), dans la partie inférieure des unités de train (1, 2).

8. Train articulé selon l'une des revendications 1 à 7, caractérisé en ce que tous les dispositifs d'articulation (3b, 4) sont de conceptions structurellement identiques et sont sélectivement commutables ou modifiables, de préférence par voie hydraulique, entre une fonction d'articulation à rotule ou de cardan, d'une part, et une fonction d'articulation à charnière, d'autre part.

9. Train articulé selon l'une des revendications 1 à 8, caractérisé en ce que, comme unités de train (1, 2), sont prévues en alternance des unités formant voiture (1) à deux ou plus de deux essieux et des unités de transport (2) dépourvues de roues, une unité de transport (2) dépourvue de roues étant disposée chaque fois entre deux unités formant voiture (1), en étant reliée de manière articulée à chacune des unités formant voiture (1) qui en sont voisines des deux côtés et en étant portée par ces dernières, de préférence au niveau de la partie supérieure des unités formant voiture (1).

10. Train articulé selon l'une des revendications 1 à 9, caractérisé en ce qu'au moins une partie du dispositif d'articulation, de préférence une articulation à rotule ou un cardan, est montée mobile, de préférence dans la direction longitudinale du train, au moins par rapport à l'une des deux unités de train qu'elle relie.

11. Train articulé selon la revendication 10, caractérisé en ce qu'un piston hydraulique (7) est disposé sur le dispositif d'articulation (3b) et un cylindre hydraulique (6), recevant ce piston, est disposé sur l'unité de train (1) (ou inversement).

12. Train articulé selon l'une des revendications 1 à 11, caractérisé par une bielle de longueur modifiable à l'encontre de la force d'un ressort, placée transversalement à la direction du trajet de déplacement et qui est articulée, à une extrémité, sur l'une (1) des unités de train et, à l'autre extrémité, sur l'autre unité de train (2).
